# EUROPÄISCHE PATENTSCHRIFT

(11) **EP 2 994 012 B1**
(45) Veröffentlichungstag und Bekanntmachung des Hinweises auf die Patenterteilung: **12.07.2017**
(21) Anmeldenummer: 14723077.5
(22) Anmeldetag: 09.05.2014
(51) Int. Cl.: A47B 88/427

(54) **AUFNAHMEEINHEIT EINER STECKVERBINDUNG UND STECKVERBINDUNG**
ACCOMMODATING UNIT OF AN INSERTION CONNECTION AND INSERTION CONNECTION
ENSEMBLE SUPPORT DE RACCORD EMBOÎTABLE ET RACCORD EMBOÎTABLE

(30) Priorität: 10.05.2013 DE 102013104831; 20.12.2013 DE 102013114722
(43) Veröffentlichungstag der Anmeldung: 16.03.2016
(73) Patentinhaber: Paul Hettich GmbH & Co. KG, 32278 Kirchlengern (DE)
(72) Erfinder: KLAUS, Stefan, 32257 Bünde (DE)
(74) Vertreter: Kleine, Hubertus
(86) Internationale Anmeldenummer: PCT/EP2014/059576
(87) Internationale Veröffentlichungsnummer: WO 2014/180988

(56) Entgegenhaltungen:
- DE-A1-102010 000 513
- DE-U1-202007 014 954
- US-A1- 2012 319 548

## Beschreibung

Die vorliegende Erfindung betrifft eine Aufnahmeeinheit einer Steckverbindung zur Positionierung eines Schubkastens auf mindestens einer Schubkastenführung gemäß dem Oberbegriff des Anspruchs 1 sowie eine Steckverbindung.

Zur Festlegung eines Schubkastens an einer Laufschiene einer Auszugsführung ist es bekannt, am Laufschienenende Positionierungshaken anzubringen, die an einer ortsfesten Position in einer Rückwand des Schubkastens oder der rückwärtigen Stirnseite einer Schubkastenzarge, beispielsweise in einer Bohrung, einer Nut oder einer Blechkante fixiert sind, um den mit der Laufschiene verfahrbaren Schubkasten in Auszugsrichtung des Schubkastens festzulegen. Eine stufenlose Höhenverstellung des Schubkastens beispielsweise zum Ausgleich von Fertigungstoleranzen oder zur Ausrichtung der Frontblende gegenüber dem Möbelkorpus eines solchen Schubkastens ist bei dieser Art von Befestigung nur sehr begrenzt oder gar nicht möglich. Andere innewohnenden Bauteiltoleranzen lassen sich bei den aus dem Stand der Technik bekannten starren Festlegungssystemen, wenn überhaupt, nur unter Schwierigkeiten eliminieren.

Ohne eine solche Höhenverstellung liegt der Schubkasten in der Regel lose auf der Laufschiene auf, so dass der Schubkasten zwischen einer Unterkante des Positionierungshakens und der Anlagefläche der Bohrung in der Rückwand des Schubkastens zweidimensional bewegt werden kann, was bei einem leeren Schubkasten eine unerwünschte Geräuschentwicklung bewirken kann.

Aus der DE 10 2010 000 513 A1 ist eine Vorrichtung zur Positionierung eines Schubkastens auf Schubkastenführungen bekannt, bei der an der Rückwand des Schubkastens eine Aufnahmeeinheit positioniert ist, wobei die Aufnahmeeinheit als zumindest teilweise ummanteltes Stabbündel ausgebildet ist, dessen Stäbe sich in Verschieberichtung des Schubkastens erstrecken und deren Packungsdichte so ausgelegt ist, dass eine Steckeinheit zwischen die Stäbe des Stabbündels eingesteckt werden kann.

Bedingt durch die starre Einfassung dieses Stabbündels ist ein Eindringen der dort beschriebenen Steckeinheit nur im Raster der Abmessungen der Durchmesser der einzelnen Stäbe des Stabbündels möglich.

Aufgabe der vorliegenden Erfindung ist es, eine alternative Aufnahmeeinheit einer solchen Steckverbindung bereitzustellen, die einen Teil der genannten Nachteile der Steckverbindungen aus dem Stand der Technik beseitigt.

Diese Aufgabe wird durch eine Aufnahmeeinheit einer Steckverbindung zur Positionierung eines Schubkastens an mindestens einer Schubkastenführung mit den Merkmalen des Anspruchs 1 sowie durch eine Steckverbindung mit den Merkmalen des Anspruchs 15 gelöst.

Bei der erfindungsgemäßen Aufnahmeeinheit ist in einem Gehäuse eine quer zur Verschieberichtung des Schubkastens ausgerichtete Führung angeordnet und die in der Führung angeordneten Aufnahmekörper sind gegen die Kraft eines Kraftspeichers, aus einer aneinander liegenden Ausgangsstellung in eine Einsteckstellung, bei der wenigstens zwei der Aufnahmekörper durch Eindringen mindestens einer Steckeinheit zwischen die Aufnahmekörper voneinander beabstandet sind, beaufschlagt.

Durch die Einfassung der Aufnahmekörper von einer oder beiden Seiten durch den Kraftspeicher ist es ermöglicht, dass die Aufnahmekörper derart flexibel in dem Gehäuse geführt sind, das ein stufenloses Eindringen der Steckeinheit in die Aufnahmeeinheit ermöglicht ist.

Vorteilhafte Ausführungsvarianten der Erfindung sind Gegenstand der Unteransprüche.

Gemäß einer bevorzugten Ausführungsvariante der Erfindung ist der Kraftspeicher als die Aufnahmekörper zusammendrückendes U- oder L-förmiges Federelement oder auch als die Aufnahmekörper zusammendrückendes und umschließendes ringförmiges Federelement ausgebildet. Solche beispielsweise aus Federblech hergestellte Federelemente sind in zahlreichen Formen und Größen kostengünstig erhältlich bzw. herstellbar und bewirken eine hinreichende Federwirkung, um die Position der Aufnahmekörper elastisch verschiebbar im Inneren des Gehäuses zu halten.

Denkbar ist auch der Einsatz von als sich am Gehäuse abstützenden Druckfederelementen ausgebildeten Kraftspeichern wie beispielsweise Gummi- oder Schaumstoffkörpern, insbesondere als Quader ausgebildet.

Um ein Abrollen der Aufnahmekörper an der zwischen die Aufnahmekörper eingesteckte Steckeinheit zu optimieren, sind die in einer Führungsnut des Gehäuses geführten Aufnahmekörper vorzugsweise mit Lagerringen versehen.

Um zusätzlich Fertigungstoleranzen des Schubkastens und/oder der Schubkastenführung in Richtung der Verschieberichtung des Schubkastens ausgleichen zu können, ist der die Führungsnuten aufweisende Gehäuseteil nach einer weiteren bevorzugten Ausführungsvariante als separates Gehäuseteil ausgebildet und zusammen mit den Aufnahmekörpern in Richtung der Verschieberichtung des Schubkastens verschiebbar an dem Gehäuse festgelegt.

Gemäß einer weiteren bevorzugten Ausführungsvariante der Erfindung sind die Aufnahmekörper in zwei Ebenen geschachtelt angeordnet. So ist es ermöglicht, dass bei einer Anordnung der Aufnahmekörper, bei dem die Aufnahmekörper in einer ersten Ebene in horizontaler Richtung nebeneinander angeordnet sind und die Aufnahmekörper in einer dahinter liegenden Ebene vertikal nebeneinander liegen, bei geeignet geformter Einsteckspitze eine Ausrichtung des Schubkastens sowohl in horizontaler als auch vertikaler Richtung ermöglicht ist.

Gemäß einer weiteren bevorzugten Ausführungsvariante der Erfindung ist die Breite der Einstecköffnungen entlang der Längserstreckung der Aufnahmekörper größer als die Breite der zwischen die Aufnahmekörper einsteckbare Einsteckspitze. Damit kann die Einsteckspitze bei beispielsweise horizontaler Ausrichtung der Aufnahmekörper nach erfolgter Wahl der Einsteckhöhe noch in horizontaler Richtung verschoben werden, um beispielsweise Fertigungstoleranzen auszugleichen.

Zur optimalen Fixierung der Steckverbindung in Verschieberichtung des Schubkastens weisen die Einsteckspitze und/oder die Aufnahmekörper eine einen Formschluss zwischen Einsteckspitze und einem oder zweien der Aufnahmekörper in Verschieberichtung des Schubkastens bildende Kontur auf.

Denkbar ist auch eine Ausführungsvariante, bei der die Steckeinheit neben einer Einsteckspitze zur vertikalen Ausrichtung eine zweite Einsteckspitze zur horizontalen Ausrichtung aufweist, wobei die Aufnahmeeinheit entsprechend ein erste Teileinheit mit horizontal ausgerichteten Aufnahmekörpern und eine zweite Teileinheit mit vertikal ausgerichteten Aufnahmekörpern aufweist.

Gemäß einer weiteren Ausführungsvariante der Erfindung sind die Führungsnuten, in denen die Aufnahmekörper geführt sind, durch einen Endanschlag abgeschlossen, um ein Herausdrücken der Aufnahmekörper aus der Führungsnut heraus zu verhindern.

Gemäß einer weiteren Ausführungsvariante der Erfindung ist an dem Gehäuse eine Höhenverstelleinheit zur Einstellung des Abstands zwischen Schubkasten und Schubkastenführung angeordnet, insbesondere um eine Neigungsverstellung zur Ausrichtung der Schubkastenblende zu einer Möbelkorpusvorderkante zu ermöglichen.

Die Höhenverstelleinheit ist dabei nach einer Ausführungsvariante an der den Aufnahmekörpern abgewandten Seite der Befestigungsplatte vorgesehen.

In einer alternativen bevorzugten Ausführungsvariante weist die Höhenverstelleinheit ein an dem Gehäuse verschiebbar geführtes und im eingebauten Zustand sich auf der Schubkastenführung abstützendes Schiebeteil auf. Dadurch ist zum einen die Zugänglichkeit bzw. Betätigung der Verstellung verbessert, da der Schubkasten der Schubkasten zur Verstellung nicht mehr umgedreht werden muss. Zum anderen wird bei dieser Ausführungsvariante der Bauraum unterhalb des Schubkastenbodens nicht mehr von der Höhenverstelleinheit belegt. Schließlich ist durch diese Bauweise auch die Gefahr einer Beschädigung der Höhenverstelleinheit beim Aufschieben des Schubkastens auf die Auszugsführung reduziert.

Insbesondere ist an dem Gehäuse ein mit dem Schiebeteil im Eingriff stehendes Verstellelement gelagert, das bevorzugt als mit einer Schnecke versehenes, an dem Gehäuse drehbar gelagertes Verstellrad ausgebildet ist, wobei die Schnecke in eine vertikal übereinander angeordnete Zahnreihe am Schiebeteil eingreift, was den Vorteil einer feineren und stetigen Einstellbarkeit mit sich bringt. Ein solches Verstellrad kann überdies sowohl rechts oder links an dem Gehäuse angebracht werden.

Nach einer nochmals weiteren bevorzugten Ausführungsvariante der Erfindung sind die Aufnahmekörper in einem von dem Gehäuse aufnehmbaren Innengehäuse geführt.

Nach einer weiteren Ausführungsvariante sind die Aufnahmekörper in einem aus einem Innenrahmen und einem Außenrahmen zusammengesetzten Innengehäuse geführt, wobei wenigstens einer der Aufnahmekörper in dem Innenrahmen und wenigstens einer der Aufnahmekörper in dem Außenrahmen angeordnet ist.

Ein Vorteil der beiden letzteren Ausführungsvarianten besteht in der geringeren Teileanzahl und der mit reduziertem Aufwand ermöglichten Baugruppenmontage durch die Einfassung der Aufnahmekörper in den oben genannten Rahmen.

Nachfolgend werden Ausführungsbeispiele der Erfindung anhand der beiliegenden Zeichnungen näher erläutert. Es zeigen:
- Figur 1 und 2: unterschiedliche perspektivische Ansichten einer Ausführungsvariante einer Aufnahmeeinheit,
- Figur 3: eine perspektivische Ansicht einer an einer Schubkastenrückwand befestigten Aufnahmeeinheit, in Eingriff mit einer Steckeinheit,
- Figur 4: eine perspektivische Ansicht der Aufnahmeeinheit aus Figur 3 ohne Darstellung des Schubkastens vor dem Einstecken der Steckeinheit,
- Figuren 5 und 6: Seitenschnittansichten der Aufnahmeeinheit der Steckeinheit aus Figur 4 mit unterschiedlichen, die Aufnahmekörper zusammenhaltenden Kraftspeichern vor dem Einstecken der Steckeinheit,
- Figur 7: eine perspektivische Darstellung der Aufnahmeeinheit mit eingesteckter Steckeinheit,
- Figur 8: eine Seitenschnittansicht entsprechend der Figur 5 mit eingesteckter Steckeinheit,
- Figuren 9 bis 11: den Figuren 4 bis 6 entsprechende Ansichten einer alternativen Ausführungsvariante einer Aufnahmeeinheit mit alternativen Kraftspeichern,
- Figur 12: eine weitere Ausführungsvariante einer Aufnahmeeinheit mit vertikal ausgerichteten Aufnahmekörpern und vertikal ausgerichteter Steckeinheit,
- Figur 13: eine perspektivische Darstellung einer weiteren Ausführungsvariante einer Aufnahmeeinheit und einer Steckeinheit mit zwei senkrecht zueinander ausgerichteten Aufnahmekörpern und entsprechend ausgerichteten Einsteckspitzen,
- Figur 14: eine perspektivische Darstellung einer weiteren Ausführungsvariante einer Aufnahmeeinheit mit einer integrierten Höhenverstelleinheit,
- Figur 15: eine Seitenansicht eines mit der Aufnahmeeinheit gemäß Figur 14 versehenen Schubkastens zur Darstellung der Höhenverstellung,
- Figuren 16 und 17: perspektivische Explosionsansichten der Aufnahmeeinheit aus Figur 14,
- Figuren 18 und 19: perspektivische Explosionsansichten einer alternativen Ausführungsvariante einer Aufnahmeeinheit,
- Figuren 20 und 21: perspektivische Explosionsansichten einer weiteren alternativen Ausführungsvariante einer Aufnahmeeinheit.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Aufnahmeeinheit, Steckeinheit, Aufnahmekörper, Gehäuse und anderer Teile. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 und 2 ist mit dem Bezugszeichen 4 insgesamt eine Ausführungsvariante einer Aufnahmeeinheit einer Steckverbindung zur Positionierung eines Schubkastens 1 auf mindestens einer Schubkastenführung 5 bezeichnet. Ein Teilstück eines Schubkastens 1 und einer Schubkastenführung 5, hier in Gestalt einer Laufschiene einer Schubkastenauszugsführung mit am Schubkasten 1 festgelegter Aufnahmeeinheit 4 ist in Figur 3 dargestellt.

Wie in den Figuren 1 und 2 gezeigt ist, besteht die Aufnahmeeinheit 4 im Wesentlichen aus einem Gehäuse 13, in dem eine quer zur Verschieberichtung des Schubkastens 1 ausgerichtete Führung 29, bevorzugt in Gestalt einer Führungsnut, angeordnet ist.

In dem Gehäuse 13 sind Aufnahmekörper 10 angeordnet, die der Führung 29 geführt sind. Im hier gezeigten Ausführungsbeispiel sind die Aufnahmekörper 10 als Stäbe ausgebildet, die parallel zueinander angeordnet ein Stabbündel 9 bilden.

Die Ausgestaltung der Aufnahmekörper 10 als Stäbe, wie es in den Figuren 1 bis 13 gezeigt ist, ist dabei beispielhaft zu verstehen. Die Aufnahmekörper 10 sind bevorzugt als voll- oder hohlzylindrische Stäbe, als Gewindestifte, zylindrische Zugfedern mit aneinander liegenden Windungen oder auch als Kugeln ausgebildet.

Des Weiteren ist an dem Gehäuse 13 eine Befestigungsplatte 7 zur Befestigung der Aufnahmeeinheit 4 an einer Rückwand 3 des Schubkastens 1 angeformt.

Auf der den Aufnahmekörper 10 abgewandten Seite der Befestigungsplatte 7 ist eine Höhenverstelleinheit 15 angeformt, die eine erste Auflagerfläche 14 und eine sich an die Auflagerfläche 14 anschließende, sich in Einsteckrichtung x des Schubkastens 1 erstreckende, um eine Achse 17 drehbare Stufenplatte mit mehreren Verstellstufen 16 aufweist, die auf einer Stützfläche 18 abstützbar ist, wobei sich je nach sich auf der Stützfläche 18 abstützender Verstellstufe 16 der Abstand zwischen der Unterseite des Schubkastens 1 und der Oberseite der Schubkastenführung 5 verstellen lässt.

Die Aufnahmekörper 10 sind dabei senkrecht zur Einsteckrichtung x des Schubkastens 1 ausgerichtet in dem Gehäuse 13 gehalten und gegen die Kraft eines Kraftspeichers 11 aus einer aneinander liegenden Ausgangsstellung, wie sie beispielsweise in den Figuren 1 und 4 gezeigt ist, in einer Einsteckstellung, beispielsweise gezeigt in Figur 3, in der Führung 29 verschiebbar. Dabei werden wenigstens zwei der hier als Stäbe ausgebildeten Aufnahmekörper 10 durch Eindringen einer Steckeinheit 6, insbesondere der Einsteckspitze 20, die sich von einem Halsstück 21, das senkrecht nach oben aus der Schubkastenführung 5 hervorsteht und sich dazu abgewinkelt in Einsteckrichtung x des Schubkastens 1 zwischen zwei der Aufnahmekörper 10 erstreckt, senkrecht zu ihrer Längsachse auseinander gedrückt.

Ebenfalls denkbar ist eine Anordnung der Steckeinheit 6 an der Rückseite des Schubkastens 1, wobei die Aufnahmeeinheit 4 bei dieser Variante an der Schubkastenführung 5 angeordnet ist.

Zur Befestigung der Aufnahmeeinheit 4 an der Rückwand 3 des Schubkastens 1 sind in der hier gezeigten Ausführungsvariante Bohrungen 8 in der Befestigungsplatte 7 vorgesehen, durch die beispielsweise Schrauben 19 hindurchsteckbar und in die Rückwand 3 des Schubkastens 1 einschraubbar sind.

Bei der in den Figuren 1 bis 4 gezeigten Ausführungsvariante der Aufnahmeeinheit 4 sind die in der Führung 29 geführten Aufnahmekörper 10 mithilfe mindestens eines an der Befestigungsplatte 7 festgelegten Kraftspeichers 11 in Gestalt eines u-förmigen Federelements aneinander gedrückt, so dass beim Eindringen der Einsteckspitze 20 der Steckeinheit 6 die in den Führungen 29 geführten Aufnahmekörper 10 auseinander gedrückt werden und dadurch die beiden die Aufnahmekörper 10 umfassenden Federarme 30 der Kraftspeicher gegen die Federkraft des Kraftspeichers 11 auseinander gedrückt werden (Figuren 7, 8).

In einer alternativen in Figur 6 gezeigten Ausführungsvariante ist der Kraftspeicher 11 als L-förmiges Federelement ausgebildet, wobei ein an dem untersten der Stäbe 10 anliegender Federarm 30 die Aufnahmekörper 10 gegen die Schwerkraft nach oben drückt, was insbesondere bei der in Figur 5 gezeigten Ausführungsvariante der Aufnahmeeinheit 4 mit horizontal ausgerichteten Aufnahmekörpern 10 hinreichend ist.

Bei der in den Figuren 9 und 10 gezeigten Ausführungsvariante der Aufnahmeeinheit 4 sind die Kraftspeicher 25 in Gestalt eines oder mehrerer die Aufnahmekörper 10 zusammendrückender, elastisch verformbarer und sich am Gehäuse 13 abstützender Druckfederelemente ausgebildet. Diese Druckfederelemente 25 können dabei an den äußeren Aufnahmekörpern 10, hier den im Stabbündel 9 äußersten Stäben 10, anliegen, wie es in Figur 10 gezeigt ist.

Denkbar ist auch, lediglich ein Druckfederelement 25 an nur einem der äußeren Aufnahmekörper 10 anzulegen. Die Druckfederelemente 25 sind dabei bevorzugt als elastische Vollkörper, beispielsweise Gummi- oder Schaumstoffkörper ausgebildet. Denkbar sind aber auch beispielsweise Druckfedern, die beim Eindringen der Einsteckspitze 20 der Steckeinheit 6 zusammen gedrückt werden.

Neben den in den Figuren 1 bis 10 dargestellten Ausführungsvarianten der Aufnahmeeinheit mit horizontal ausgerichteten Aufnahmekörpern 10 ist in Figur 12 eine Ausführungsvariante der Aufnahmeeinheit 4 gezeigt, bei der die Aufnahmekörper 10 vertikal ausgerichtet sind und so eine Positionierung des Schubkastens 1 gegenüber der Schubkastenführung 5 in horizontaler Richtung senkrecht zur Einsteckrichtung x des Schubkastens 1 ermöglichen. Entsprechend ist die Steckeinheit 26 in diesem Fall mit einer Einsteckspitze 28 mit vertikal ausgerichteter Querschnittsfläche ausgebildet.

Eine weitere Ausführungsvariante einer Aufnahmeeinheit 4 und einer Steckeinheit 27 ist in Figur 13 gezeigt. Hier weist die Steckeinheit 27 zwei Einsteckspitzen 20, 28 auf, wobei eine der Einsteckspitzen 20 eine horizontal verlaufende Einsteckfläche aufweist, während die zweite Einsteckspitze 28 vertikal orientiert ist. Dementsprechend weist die Aufnahmeeinheit 4 zwei Teileinheiten auf, wobei in einer ersten Teileinheit horizontal ausgerichtete Aufnahmekörper 10 angeordnet und in einer zweiten Teileinheit vertikal ausgerichtete Aufnahmekörper 10 angeordnet ist. Dadurch ist eine Positionierung des Schubkastens 1 gegenüber der Schubkastenführung 5 sowohl in horizontaler als auch vertikaler Richtung ermöglicht.

Um ein Herausdrücken der Aufnahmekörper 10 und/oder des/der Kraftspeicher(s) 11, 25 aus der Führungsnut 29 des Gehäuses 13 zu verhindern, ist wie in den Figuren 1 und 2 beispielsweise gezeigt, eine Stirnseite der Führungsnuten 29 durch einen Endanschlag 12, hier gezeigt in Gestalt eines Deckels, abgeschlossen.

Um das Eindringen der Einsteckspitze 21 der Steckeinheit 6 zwischen die Aufnahmekörper 10 zu erleichtern, sind die in den Führungen 29 geführten Aufnahmekörper 10, bei der hier gezeigten Ausführungsvariante die Enden der Stäbe vorzugsweise mit einem Lagerring versehen, um beim Eindringen der Einsteckspitze 21 der Steckeinheit 6 zwischen zwei der Stäbe ein Mitdrehen der Stäbe zu ermöglichen.

Neben der Anordnung der Aufnahmekörper 10 in einer Ebene, wie es beispielsweise in den Figuren 4 und 5 gezeigt ist, ist es ebenso denkbar, die Aufnahmekörper 10 in zwei oder mehr Ebenen geschachtelt aneinander liegend anzuordnen.

Ebenso ist es denkbar, dass der die Führungen 29 aufweisende Gehäuseteil des Gehäuses 13 als separates Gehäuseteil ausgebildet in Richtung der Einsteckrichtung x des Schubkastens 1 verschiebbar an dem Gehäuse 13 festgelegt ist, um ggf. Bauteiltoleranzen, welche sich in Richtung der Einsteckrichtung x des Schubkastens 1 auswirken, ausgleichen zu können.

Zur optimalen Fixierung der Steckeinheit 6 an den Aufnahmekörpern 10 in Richtung der Einsteckrichtung x des Schubkastens 1 weisen die Einsteckspitze 20 und/oder die Aufnahmekörper 10 eine einen Formschluss zwischen Einsteckspitze 20 und einem oder zwei der Aufnahmekörper 10 in Richtung der Einsteckrichtung x des Schubkastens 1 bewirkende Kontur auf, beispielsweise in Gestalt einer Verzahnung der Einsteckspitze 20.

Wie in der Figur 4 gezeigt, ist die Breite b der Einstecköffnung entlang der Längserstreckung der Aufnahmekörper 10 bevorzugt größer als die Breite c der zwischen die Aufnahmekörper 10 einsteckbaren Einsteckspitze 20 der Steckeinheit 6. Damit kann die Einsteckspitze 20 bei beispielsweise horizontaler Ausrichtung der Aufnahmekörper 10 nach erfolgter Wahl der Einsteckhöhe noch in horizontaler Richtung verschoben werden, um beispielsweise Fertigungstoleranzen auszugleichen.

Neben der Verschraubung der Aufnahmeeinheit 4 an der Rückwand des Schubkastens ist auch ein Aufklipsen, Stecken oder Einlassen in einer Freimachung der Schubkastenrückwand 3 denkbar.

Im Falle eines aus Steckzargen bestehenden Schubkastens ist es denkbar, die Aufnahmeeinheit 4 in einen hier nicht dargestellten Steckverbinder zwischen der Seitenzarge 2 und der Rückwand 3 des Schubkastens 1 zu integrieren.

Bei der Positionierung eines Schubkastens 1 gegenüber der Schubkastenauszugsführung 5 wird bevorzugt zunächst der Schubkasten 1 auf die Schubkastenauszugsführung 5, beispielsweise eine Laufschiene, aufgeschoben, wobei die Steckeinheit 6 mit ihrer Einsteckspitze 21 in die Aufnahmeeinheit 4 eingedrückt wird. Um anschließend den Abstand des Schubkastens 1 zur Schubkastenführung 5 zu verändern, wird der Schubkasten 1 mit der daran angeordneten Aufnahmeeinheit 4 von der Steckeinheit 6 nochmals abgezogen. Anschließend wird der gewünschte Abstand mithilfe der Höhenverstelleinheit 15 eingestellt und anschließend der Schubkasten 1 wieder auf die Steckeinheit 6 aufgeschoben. Neben dem Einsatz einer solchen Aufnahmeeinheit 4 und Steckeinheit 6 bei einem Schubkasten eines Möbels, ist der Einsatz einer solchen Aufnahmeeinheit 4 und Steckeinheit 6 bzw. einer solchen Steckverbindung ebenso beispielsweise im Bereich der Weißware denkbar.

In den Figuren 14 bis 21 sind nochmals weitere Ausführungsvarianten einer erfindungsgemäßen Aufnahmeeinheit 31 gezeigt.

Wie in Figur 14 gezeigt, weist die Aufnahmeeinheit 31 ein Gehäuse 33 auf, das vorzugsweise mit einer oder mehreren Durchgangsbohrungen 8 versehen ist, um das Gehäuse an einer Schubkastenrückwand 3 zu befestigen, insbesondere zu verschrauben.

Wie in den Figuren 16 und 17 gezeigt, weist das Gehäuse 33 der Aufnahmeeinheit 31 eine Öffnung 37 auf, in der die als Stäbe ausgebildeten Aufnahmekörper 10 aufgenommen sind, wobei die Aufnahmekörper 10, wie oben beschrieben, durch einen hier als u-förmiges Federelement ausgebildeten Kraftspeicher 11 aneinander gedrückt werden, so dass beim Eindringen der Einsteckspitze 20 der Steckeinheit 6, die hier seitlich versetzt an der Schubkastenführung 5 angebracht ist, die Aufnahmekörper 10 auseinander gedrückt werden und dadurch den Schubkasten fixieren.

Zur Höhenverstellung der Schubkastenrückwand 3 gegenüber der Schubkastenführung 5 ist seitlich neben den Aufnahmekörpern 10 eine Höhenverstelleinheit 32 an dem Gehäuse 33 angeordnet.

Diese Höhenverstelleinheit 32 weist dabei, wie in den Figuren 14 bis 21 gezeigt, ein mit einem Achsstück 44 in einem Aufnahmelager 38 des Gehäuses 33 drehbar gelagertes Verstellrad 36 auf. Dieses Verstellrad 36 weist auf seiner Rückseite einen Schneckentrieb 45 auf, der in eine Verzahnung 43 eines am Gehäuse 33 vertikal verschiebbaren Schiebeteils 34 eingreift. Dieses Schiebeteil 34 sitzt mit seinem Fuß 54 auf der Laufschiene auf, so dass durch Drehen des Verstellrades 36 eine Anhebung oder Absenkung des Schubkastens gegenüber der Schubkastenführung 5 ermöglicht ist. Figur 15 zeigt hierfür exemplarisch eine mögliche Anhebung.

Zur vertikalen Verschiebung des Schiebeteils 34 sind an dem Schiebeteil 34 mehrere Rastarme 41, 42 vorgesehen, die in entsprechende Ausnehmungen 39, 40 am Gehäuse 33 einsteckbar und dort in Verschieberichtung des Schubkastens 1 verrastbar sind. Die Ausnehmungen 39, 40 sind dabei bevorzugt als Langlöcher ausgebildet, wobei die Rastarme 41, 42 eine geringere Breite aufweisen als die Länge der als Langlöcher ausgebildete Ausnehmungen 39, 40. Somit ist das Verschiebeteil 34, durch die Rastarme 41, 42 in den Ausnehmungen 39, 40 geführt, vertikal am Gehäuse 33 verschiebbar. Um die Benutzung des Verstellrades 36 zu erleichtern, sind an der Frontseite des Gehäuses 33 Markierungen vorgesehen, die die Drehrichtung des Verstellrades 32 zum Absenken bzw. Anheben des Schubkastens anzeigen.

Des Weiteren sind in der beispielsweise in Figur 14 gezeigten Ausführungsvariante an den Rastarmen 41 Markierungen vorgesehen, die die Position des Schiebeteils 34 gegenüber dem Gehäuse 33 anzeigen.

Wie in den Figuren 16 und 17 weiter erkennbar ist, sind die Aufnahmekörper 10 und der diese umklammernde Kraftspeicher 11 in einem separaten, an dem Gehäuse 33 verrastbaren Gehäuse 35 gelagert.

Bei der in den Figuren 18 bis 21 gezeigten Ausführungsvariante sind die Aufnahmekörper 48 kammartig ausgebildet in einem Innengehäuse 46 aufgenommen. Diese kammartigen Aufnahmekörper 48 sind dabei gemäß der in den Figuren 18 und 19 gezeigten Ausführungsvariante in einem gemeinsamen Gehäuse 47 aufgenommen, welches wiederum in dem Gehäuse 33 festlegbar ist. Um geringe Toleranzen ausgleichen zu können, ist dieses Gehäuse 47 dabei mit Hilfe von Federelementen 50 vertikal federnd in dem Gehäuse 33 gelagert.

Bei der in den Figuren 20 und 21 gezeigten Ausführungsvariante sind die kammartigen Aufnahmekörper 48 auf zwei separate Innenrahmen 53 und Außenrahmen 52 aufgeteilt, die im zusammengesetzten Zustand ein die Aufnahmekörper 48 aufnehmendes Innengehäuse 51 bilden, welches selbst in der Öffnung 37 des Gehäuses 33 aufnehmbar ist.

### Bezugszeichenliste

- 1: Schubkasten
- 2: Seitenzarge
- 3: Rückwand
- 4: Aufnahmeeinheit
- 5: Laufschiene
- 6: Steckeinheit
- 7: Befestigungsplatte
- 8: Bohrung
- 9: Stabbündel
- 10: Aufnahmekörper
- 11: Kraftspeicher
- 12: Endanschlag
- 13: Gehäuse
- 14: Auflager
- 15: Höhenverstelleinheit
- 16: Verstellstufe
- 17: Drehachse
- 18: Stützfläche
- 19: Schraube
- 20: Einsteckspitze
- 21: Halsstück
- 22: Kraftspeicherbefestigung
- 23: Hohlraum
- 24: Gehäuseboden
- 25: Kraftspeicher
- 26: Steckeinheit
- 27: Steckeinheit
- 28: Einsteckspitze
- 29: Führungsnut
- 30: Federarm
- 31: Aufnahmeeinheit
- 32: Höhenverstelleinheit
- 33: Gehäuse
- 34: Schiebeteil
- 35: Gehäuse
- 36: Verstellrad
- 37: Öffnung
- 38: Aufnahmelager
- 39: Ausnehmung
- 40: Ausnehmung
- 41: Rastarm
- 42: Rastarm
- 43: Verzahnung
- 44: Achsstück
- 45: Schneckentrieb
- 46: Innengehäuse
- 47: Gehäuse
- 48: Aufnahmekörper
- 49: Schlitz
- 50: Federelement
- 51: Innengehäuse
- 52: Außenrahmen
- 53: Innenrahmen
- 54: Fluß

- x: Einsteckrichtung
- b: Breite der Einstecköffnung
- c: Breite der Einsteckspitze

## Patentansprüche

1. Aufnahmeeinheit (4, 31) einer Steckverbindung zur Festlegung eines Schubkastens (1) an mindestens einer Schubkastenführung (5), aufweisend ein Gehäuse (13, 33), in dem mehrere Aufnahmekörper (10, 48) zueinander ausgerichtet sind, **dadurch gekennzeichnet, dass** in dem Gehäuse (13, 33) eine quer zur Verschieberichtung (x) des Schubkastens (1) ausgerichtete Führung (29, 35) angeordnet ist und dass die in der Führung (29, 35) angeordneten Aufnahmekörper (10, 48) gegen die Kraft eines Kraftspeichers (11, 25), aus einer aneinander liegenden Ausgangsstellung in eine Einsteckstellung, bei der wenigstens zwei der Aufnahmekörper (10, 48) durch Eindringen mindestens einer Steckeinheit (6, 26, 27) zwischen die Aufnahmekörper (10, 48) voneinander beabstandet sind, beaufschlagt sind.

2. Aufnahmeeinheit nach Anspruch 1, **dadurch gekennzeichnet, dass** der Kraftspeicher (11) die Aufnahmekörper (10) gegen das der Schubkastenführung (5) abgewandte Ende der Führung (29) beaufschlagt.

3. Aufnahmeeinheit nach Anspruch 1, **dadurch gekennzeichnet, dass** der Kraftspeicher (11) als die Aufnahmekörper (10) zusammendrückendes U- oder L-förmiges oder umschließendes ringförmiges Federelement oder als die Aufnahmekörper (10) zusammendrückendes, elastisch verformbares und sich am Gehäuse (13) abstützendes Druckfederelement ausgebildet ist.

4. Aufnahmeeinheit nach einem der vorstehenden Ansprüche, **dadurch gekennzeichnet, dass** der Kraftspeicher (11, 25) von einer Seite oder von zwei gegenüberliegenden Seiten gegen die Aufnahmekörper (10) drückt.

5. Aufnahmeeinheit nach einem der vorstehenden Ansprüche, **dadurch gekennzeichnet, dass** die Aufnahmekörper (10) in einer Ebene oder in zwei oder mehr Ebenen geschachtelt aneinander liegen.

6. Aufnahmeeinheit nach einem der vorstehenden Ansprüche, **dadurch gekennzeichnet, dass** die Aufnahmekörper (10) in einer als Führungsnut ausgebildeten Führung (29) des Gehäuses (13) geführt sind.

7. Aufnahmeeinheit nach einem der vorstehenden Ansprüche, **dadurch gekennzeichnet, dass** die Aufnahmekörper (10) als voll- oder hohlzylindrische Stäbe, Gewindestifte, zylindrische Zugfedern mit aneinander liegenden Windungen oder Kugeln ausgebildet sind.

8. Aufnahmeeinheit nach Anspruch 6, **dadurch gekennzeichnet, dass** der die Führungsnut (29) aufweisende Gehäuseteil als separates Gehäuseteil ausgebildet und zusammen mit den Aufnahmekörpern (10) in Richtung der Verschieberichtung (x) des Schubkastens (1) verschiebbar an dem Gehäuse (13) festgelegt ist.

9. Aufnahmeeinheit nach einem der vorstehenden Ansprüche, **dadurch gekennzeichnet, dass** die Breite (b) der Einstecköffnung entlang der Längserstreckung der Aufnahmekörper (10) größer ist als die Breite (c) der zwischen die Aufnahmekörper (10) einsteckbaren Einsteckspitze (20).

10. Aufnahmeeinheit nach einem der vorstehenden Ansprüche, **dadurch gekennzeichnet, dass** an dem Gehäuse (13, 33) eine Höhenverstelleinheit (15, 32) zur Einstellung des Abstands zwischen Schubkasten (1) und Schubkastenführung (5) angeordnet ist.

11. Aufnahmeeinheit nach Anspruch 10, **dadurch gekennzeichnet, dass** die Höhenverstelleinheit (15) ein an dem Gehäuse (33) verschiebbar geführtes und im eingebauten Zustand sich auf der Schubkastenführung (5) abstützendes Schiebeteil (34) aufweist.

12. Aufnahmeeinheit nach Anspruch 11, **dadurch gekennzeichnet, dass** an dem Gehäuse (33) ein mit dem Schiebeteil (34) im Eingriff stehendes Verstellelement (36) gelagert ist.

13. Aufnahmeeinheit nach einem der vorstehenden Ansprüche, **dadurch gekennzeichnet, dass** die Aufnahmekörper (48) in einem von dem Gehäuse (33) aufnehmbaren Innengehäuse (46, 51) geführt sind.

14. Aufnahmeeinheit nach Anspruch 13, **dadurch gekennzeichnet, dass** die Aufnahmekörper (48) in einem aus einem Innenrahmen (53) und einem Außenrahmen (52) zusammengesetzten Innengehäuse (51) geführt sind, wobei wenigstens einer der Aufnahmekörper (48) in dem Innenrahmen (53) und wenigstens einer der Aufnahmekörper (48) in dem Außenrahmen (52) angeordnet ist.

15. Steckverbindung zur Positionierung eines Schubkastens (1) auf mindestens einer Schubkastenführung (5), mit mindestens einer Aufnahmeeinheit (4) und mindestens einer Steckeinheit (6, 26, 27), **dadurch gekennzeichnet, dass** die Aufnahmeeinheit (4) gemäß einem oder mehreren der vorstehenden Ansprüche ausgebildet ist.

16. Steckverbindung nach Anspruch 15, **dadurch gekennzeichnet, dass** die mindestens eine Steckeinheit (6, 26, 27) an der Schubkastenführung (5) und die mindestens eine Aufnahmeeinheit (4) an dem Schubkasten (1) angeordnet ist.

17. Steckverbindung nach einem der Ansprüche 15 oder 16, **dadurch gekennzeichnet, dass** die Steckeinheit (11, 21) eine Einsteckspitze (20) zur vertikalen Ausrichtung und eine zweite Einsteckspitze (28) zur horizontalen Ausrichtung aufweist, wobei die Aufnahmeeinheit (4) entsprechend eine erste Teileinheit mit horizontal ausgerichteten Aufnahmekörpern (10) und eine zweite Teileinheit mit vertikal ausgerichteten Aufnahmekörpern (10) aufweist.

18. Steckverbindung nach einem der Ansprüche 15 bis 17 **dadurch gekennzeichnet, dass** die Einsteckspitze (20) und/oder die Aufnahmekörper (10) eine einen Formschluss zwischen Einsteckspitze (20) und einem oder zweien der Aufnahmekörper (10) in Richtung der Verschieberichtung (x) des Schubkastens (1) bewirkende Kontur aufweisen.

## Claims

1. An accommodating unit (4, 31) of an insertion connection for fixing a drawer (1) to at least one drawer guide (5), comprising a housing (13, 33) in which several accommodating bodies (10, 48) are oriented with respect to each other, **characterized in that** a guide (29, 35) oriented transversely to the movement direction (x) of the drawer (1) is arranged in the housing (13, 33), and the accommodating bodies (10, 48) arranged in the guide (29, 35) are acted upon against the force of a force accumulator (11, 25) from an initial position, in which the accommodating bodies lie against each other, to an insertion position, in which at least two of the accommodating bodies (10, 48) are spaced from each other by the penetration of at least one insertion unit (6, 26, 27) between the accommodating bodies (10, 48).

2. An accommodating unit according to claim 1, **characterized in that** the force accumulator (11) acts upon the accommodating bodies (10) against the end of the guide (29) facing away from the drawer guide (5).

3. An accommodating unit according to claim 1, **characterized in that** the force accumulator (11) is formed as a U-shaped or L-shaped or annular spring element which compresses the accommodating bodies (10) or as a elastically deformable pressure spring element which is supported on the housing (13) and which compresses the accommodating bodes (10).

4. An accommodating unit according to one of the preceding claims, **characterized in that** the force accumulator (11, 25) presses from one side or from two opposite sides against the accommodating bodies (10).

5. An accommodating unit according to one of the preceding claims, **characterized in that** the accommodating bodies (10) rest on each other in one or in two or more planes.

6. An accommodating unit according to one of the preceding claims, **characterized in that** the accommodating bodies (10) are guided in a guide (29) of the housing (13) which is formed as a guide groove.

7. An accommodating unit according to one of the preceding claims, **characterized in that** the accommodating bodies (10) are formed as solid or hollow cylindrical rods, threaded pins, cylindrical tension springs with windings or balls resting on each other.

8. An accommodating unit according to claim 6, **characterized in that** the housing part having the guide groove (29) is formed as a separate housing part and is displaceably fixed to the housing (13) together with the accommodating bodies (10) in the direction of the moving direction (x) of the drawer (1).

9. An accommodating unit according to one of the preceding claims, **characterized in that** the width (b) of the insertion opening is greater along the longitudinal extension of the accommodating bodies (10) than the width (c) of the insertion tip (20) that can be inserted between the accommodating bodies (10).

10. An accommodating unit according to one of the preceding claims, **characterized in that** a height-adjustment unit (15, 32) for setting the distance between the drawer (1) and the drawer guide (5) is arranged on the housing (13, 33).

11. An accommodating unit according to claim 10, **characterized in that** the height-adjustment unit (15) comprises a sliding part (34) which is displaceably guided on the housing (33) and rests in the installed state on the drawer guide (5).

12. An accommodating unit according to claim 11, **characterized in that** an adjusting element (36) which is in engagement with a sliding part (34) is mounted on the housing (33).

13. An accommodating unit according to one of the preceding claims, **characterized in that** the accommodating bodies (48) are guided in an inner housing (46, 51) which can be accommodated by the housing (33).

14. An accommodating unit according to claim 13, **characterized in that** the accommodating bodies (48) are guided in an inner housing (51) composed of an inner frame (53) and an outer frame (52), wherein at least one of the accommodating bodies (48) is arranged in the inner frame (53) and at least one of the accommodating bodies (48) in the outer frame (52).

15. An insertion connection for positioning a drawer (1) on at least one drawer guide (5), comprising at least one accommodating unit (4) and at least one insertion unit (6, 26, 27), **characterized in that** the accommodating unit (4) is formed according to one or several of the preceding claims.

16. An insertion connection according to claim 15, **characterized in that** the at least one insertion unit (6, 26, 27) is arranged on the drawer guide (5) and the at least one accommodating unit (4) on the drawer (1).

17. An insertion connection according to one of the claims 15 or 16, **characterized in that** the insertion unit (11,21) comprises an insertion tip (20) for the vertical orientation and a second insertion tip (28) for the horizontal orientation, wherein the accommodating unit (4) accordingly comprises a first subunit with horizontally oriented accommodating bodies (10) and a second subunit with vertically oriented accommodating bodies (10).

18. An insertion connection according to one of the claims 15 to 17, **characterized in that** the insertion tip (20) and/or the accommodating bodies (10) have a contour producing an interlocking connection between the insertion tip (20) and one or two of the accommodating bodies (10) in the direction of the movement direction (x) of the drawer (1).

## Revendications

1. Unité de logement (4, 31) d'un assemblage à emboîtement pour la fixation d'un tiroir (1) sur au moins un guide de tiroir (5), comprenant un boîtier (13, 33) dans lequel plusieurs corps de logement (10, 48) sont tournés les uns vers les autres, **caractérisée en ce qu'**est disposé dans le boîtier (13, 33) un guide (29, 35) orienté transversalement par rapport au sens de translation (x) du tiroir (1) et **en ce que** les corps de logement (10, 48) disposés dans le guide (29, 35) sont soumis à la force d'un accumulateur de force (11, 25) pour passer d'une position initiale écartée à une position d'insertion dans laquelle au moins deux corps de logement (10, 48) sont écartés l'un de l'autre par la pénétration d'au moins une unité emboîtée (6, 26, 27) entre les corps de logement (10, 48).

2. Unité de logement selon la revendication 1, **caractérisée en ce que** l'accumulateur de force (11) contraint les corps de logement (10) vers l'extrémité du guide (29) opposée au guide de tiroir (5).

3. Unité de logement selon la revendication 1, **caractérisée en ce que** l'accumulateur de force (11) est réalisé comme un élément de ressort en forme de U ou de L ou annulaire fermé qui comprime les corps de logement (10) ou comme un élément de ressort de compression déformable de façon élastique qui comprime les corps de logement (10) et qui s'appuie sur le boîtier (13).

4. Unité de logement selon l'une des revendications précédentes, **caractérisée en ce que** l'accumulateur de force (11, 25) pousse d'un côté ou de deux côtés opposés contre les corps de logement (10).

5. Unité de logement selon l'une des revendications précédentes, **caractérisée en ce que** les corps de logement (10) se trouvent dans un plan ou dans deux ou plusieurs plans imbriqués les uns sur les autres.

6. Unité de logement selon l'une des revendications précédentes, **caractérisée en ce que** les corps de logement (10) sont guidés dans un guide (29) du boîtier (13) réalisé comme une rainure de guidage.

7. Unité de logement selon l'une des revendications précédentes, **caractérisée en ce que** les corps de logement (10) sont réalisés comme des barreaux cylindriques pleins ou creux, des tiges filetées, des ressorts de traction cylindriques à spires contiguës ou des billes.

8. Unité de logement selon la revendication 6, **caractérisée en ce que** la partie du boîtier comportant la rainure de guidage (29) est réalisée comme une partie de boîtier séparée et fixée sur le boîtier (13) avec possibilité de translation en même temps que les corps de logement (10) dans le sens de translation (x) du tiroir (1).

9. Unité de logement selon l'une des revendications précédentes, **caractérisée en ce que** la largeur (b) de l'ouverture d'insertion le long de l'étendue longitudinale des corps de logement (10) est plus grande que la largeur (c) de la pointe d'insertion (20) pouvant être insérée entre les corps de logement (10).

10. Unité de logement selon l'une des revendications précédentes, **caractérisée en ce qu'**est disposée sur le boîtier (13, 33) une unité de réglage de la hauteur (15, 32) destinée à régler la distance entre le tiroir (1) et le guide de tiroir (5).

11. Unité de logement selon la revendication 10, **caractérisée en ce que** l'unité de réglage de la hauteur (15) présente une partie coulissante (34) guidée sur le boîtier (33) avec possibilité de translation et qui s'appuie, dans l'état monté, sur le guide de tiroir (5).

12. Unité de logement selon la revendication 11, **caractérisée en ce qu'**un élément de réglage (36) en prise avec la partie coulissante (34) est supporté sur le boîtier (33).

13. Unité de logement selon l'une des revendications précédentes, **caractérisée en ce que** les corps de logement (48) sont guidés dans un boîtier intérieur (46, 51) pouvant être logé dans le boîtier (33).

14. Unité de logement selon la revendication 13, **caractérisée en ce que** les corps de logement (48) sont guidés dans un boîtier intérieur (51) formé d'un cadre intérieur (53) et d'un cadre extérieur (52), au moins un des corps de logement (48) étant disposé dans le cadre intérieur (53) et au moins un des corps de logement (48) dans le cadre extérieur (52).

15. Assemblage à emboîtement pour le positionnement d'un tiroir (1) sur au moins un guide de tiroir (5), avec au moins une unité de logement (4) et au moins une unité d'emboîtement (6, 26, 27), **caractérisé en ce que** l'unité de logement (4) est réalisée selon une ou plusieurs des revendications précédentes.

16. Assemblage à emboîtement selon la revendication 15, **caractérisé en ce que** l'au moins une unité d'emboîtement (6, 26, 27) est disposée sur le guide de tiroir (5) et l'au moins une unité de logement (4) sur le tiroir (1).

17. Assemblage à emboîtement selon l'une des revendications 15 ou 16, **caractérisé en ce que** l'unité d'emboîtement (11, 21) présente une pointe d'insertion (20) pour l'orientation verticale et une deuxième pointe d'insertion (28) pour l'orientation horizontale, l'unité de logement (4) présentant de façon correspondante une première sous-unité avec des corps de logement (10) orientés horizontalement et une deuxième sous-unité avec des corps de logement (10) orientés verticalement.

18. Assemblage à emboîtement selon l'une des revendications 15 à 17, **caractérisé en ce que** la pointe d'insertion (20) et/ou les corps de logement (10) présentent un contour qui réalise un engagement positif entre la pointe d'insertion (20) et un ou deux des corps de logement (10) dans le sens de translation (x) du tiroir (1).
